# EUROPÄISCHE PATENTANMELDUNG

(11) **EP 0 244 589 A1**
(43) Veröffentlichungstag der Anmeldung: **11.11.1987**
(21) Anmeldenummer: 87103225.6
(22) Anmeldetag: 06.03.1987
(51) Int. Cl.: A47L 9/10

(54) **Sicherheitsfilter für Filterkassetten von Staubsaugern**

(30) Priorität: 07.05.1986 DE 8612468 U
(71) Anmelder: Vorwerk & Co. Interholding GmbH, D-42275 Wuppertal (DE)
(72) Erfinder: Strohmeyer, Rolf, D-5600 Wuppertal 21 (DE); Neugart, Horst, D-5600 Wuppertal 22 (DE)

(57) **Zusammenfassung**

Es handelt sich um ein Sicherheitsfilter für außenliegende Filterkassetten an Handstaubsaugern. Die Filterkassette besteht aus einem starren, luftdurchlässigen Mantel und in diesen Mantel wird ein Papierfilterbeutel eingesetzt. Das Sicherheitsfilter ist ein der Form des Mantels entsprechender Beutel aus elektrostatisch geladenem Vlies und ist zwischen Mantel und Papierfilterbeutel angeordnet.

## Beschreibung

Die Erfindung betrifft ein Sicherheitsfilter für außenliegende Filterkassetten an Handstaubsaugern, wobei die Filterkassette aus einem starren, luftdurchlässigen Mantel besteht, in den ein Papierfilterbeutel eingesetzt wird. Ist bei derartigen Filterkassetten der Mantel aus Stoff gefertigt, also nicht starr, so kann der Mantel selbst als Sicherheitsfiler dienen. Der Mantel kann abgenommen und gereinigt werden, für den Fall, daß aus dem Papierfilterbeutel Schmutz entweicht.

Bei einer Filterkassette, welche einen starren, luftdurchlässigen Mantel z.B. aus Faservlies aufweist, ist dies nicht möglich, da dieser Mantel formstabil ist und sich nur schwer reinigen läßt.

Aufgabe der Erfindung ist es nun, ein zusätzliches Sicherheitsfilter zu schaffen, welches bei Filterkassetten mit starrem, formstabilem, luftdurchlässigem Mantel ein Verschmutzen und Verstopfen desselben verhindert.

Erfindungsgemäß wird die Aufgabe durch die Merkmale des Anspruchs gelöst.

Somit hat die Erfindung zum Vorteil, daß auf einfache Weise der starre, schwer zu reinigende, luftdurchlässige Mantel einer Filterkassette vor Verschmutzung geschützt wird.

Nachstehend ist ein Ausführungsbeispiel der Erfindung gezeichnet und beschrieben.

Es zeigt:
Fig. 1 Die Prinzipskizze eines Handstaubsaugers mit sogenannter außenliegender Filterkassette,
Fig. 2 einen Schnitt durch die außenliegende Filterkassette mit Zusatz-Sicherheitsfilter.

Die Figur 1 zeigt die Prinzipskizze eines Handstaubsaugers 1. Dieser besteht aus einem Motorgebläsegehäuse 2 mit daran angeordneter Saugstütze 3, an den Düsen 4 oder änhliches angeschlossen werden können. Am Motor-Gebläsegehäuse 2 ist ein Führungsstiel 5 und eine sogenannte außenliegende Filterkassette 6 angeordnet.

Diese Filterkassette 6 ist in einem Schnitt in Figur 2 dargestellt. Die Filterkassette 6 besteht aus einem starren, aber luftdurchlässigen Mantel 7. Dieser ist in einem Rahmen 8 befestigt, der wiederum für die Befestigung am MotorGebläsegehäuse 2 (hier nicht dargestellt) sorgt.

Zusätzlich ist nun gleichfalls in diesem Rahmen 8 ein Sicherheitsfilter 9 befestigt. Dieses hat die Form des luftdurchlässigen Mantels 7, ist jedoch nicht starr, sondern besteht aus elektrostatisch geladenem Vlies und bedeckt die gesamte Fläche des Mantels 7.

Im Rahmen 8 ist ein Deckel 10 angeordnet, der den Papierfilterbeutel 11 trägt und der in das Sicherheitsfilter 9 eingesetzt wird.

## Patentansprüche

1) Sicherheitsfilter für außenliegende Filterkassetten an Handstaubsaugern, wobei die Filterkassette aus einem starren, luftdurchlässigen Mantel besteht, in den ein Papierfilterbeutel eingesetzt wird, dadurch gekennzeicht, daß das Sicherheitsfilter (9) aus einem in der Form des Mantels (7) ausgebildeten Beutel aus elektrostatisch geladenem Vlies besteht, welches die gesamte Mantelinnenfläche bedeckt und zwischen Mantel (7) und Papierfilterbeutel (11) angeordnet ist.
